# EUROPÄISCHE PATENTSCHRIFT

(11) **EP 0 111 703 B1**
(45) Veröffentlichungstag und Bekanntmachung des Hinweises auf die Patenterteilung: **28.01.1987**
(21) Anmeldenummer: 83110939.2
(22) Anmeldetag: 03.11.1983
(51) Int. Cl.: B02C 17/16

(54) **Mühle für fliessfähiges Mahlgut**
Mill for fluid milling material
Broyeur pour matière à broyer fluide

(30) Priorität: 16.11.1982 DE 3242436
(43) Veröffentlichungstag der Anmeldung: 27.06.1984
(73) Patentinhaber: FRYMA Maschinen AG, CH-4310 Rheinfelden (CH)
(72) Erfinder: Bühler, Gerhard, D-7888 Rheinfelden 5 (DE)
(74) Vertreter: Braito, Herbert

## Beschreibung

Die Erfindung betrifft eine Mühle für fliessfähiges Mahlgut mit einem das Mahlgut und in diesem frei beweglich vorgesehene Mahlkörper aufnehmenden, zentrisch zwischen Stator und Rotor gebildeten Mahlraum, einem Guteinlass und einem Gutauslass, einer dem Gutauslass vorgeschalteten Trenneinrichtung zum Aussondern der Mahlkörper und mit einer Rückführeinrichtung zum Rückführen der ausgesonderten Mahlkörper in den Bereich des Guteinlaufs.

Eine Kugelmühle dieser Art ist bekannt durch die DE-OS 2811 899. Dabei werden Mahlgut und Mahlkugeln in einem im Querschnitt durch zwei Kegelflächen begrenzten Mahlraum in Umlauf gehalten um einen im Querschnitt keilförmigen Verdrängungsring des Rotors, wobei der Gutauslass ebenso wie der Guteinlass verhältnismässig dicht an der Mühteriachse angeordnet ist, so dass die durch die Trennvorrichtung ausgesonderten Mahlkugeln durch einen Rückführkanal dem einlaufenden Mahlgut wieder zugegeben werden können. Dieser Rückführkanal durchquert dabei eine Scheibe des Rotors und ist so radial gerichtet, dass die Förderung unter Fliehkraftwirkung erfolgt.

Um bei Mühlen dieser Art eine einigermassen gleichmässige Verteilung von Mahlgut und Mahlkörpern zu schaffen, müssen die Durchlaufgeschwindigkeiten des Mahlgutes und der Mahlkörper in bestimmten Verhältnis zueinander stehen. Die Durchlaufgeschwindigkeit des Mahlgutes lässt sich beispielsweise durch den Zuführdruck und die Rotordrehzahl beeinflussen. Die Mahlkörper werden zwar vom Mahlgut mitgenommen, aber die Mitnahmewirkung wird vor allem beeinflusst durch die Viskosität des Mahlgutes. Auch die Rotordrehzahl hat begrenzten Einfluss auf die Umlaufgeschwindigkeiten des Mahlguts und der Mahlkörper. Weil sich aber kein konstantes Verhältnis der Umlaufgeschwindigkeiten erzielen lässt, sind die Mahlergebnisse stets gewissen Schwankungen unterworfen. Man hat zwar versucht, hier die Umlaufgeschwindigkeit der Mahlkugeln durch veränderliche Abmessungen des Rückführkanals bzw. der Rückführkanäle zu ändern, aber solche Umstellungen können durch einen Stillstand meist nur bei leerer Maschine bewerkstelligt werden. Zudem sind die auf diese Weise erzielten Abstimmungen noch sehr ungenügend.

Die Erfindung geht einen anderen Weg und verfolgt die Aufgabe, die eingangs geschilderte Mühle so weiterzubilden, dass durch vereinfachtes und genaueres Abstimmen der Umlaufgeschwindigkeit von Mahlgut und Mahlkörper der Mahlvorgang vergleichmässigt und das Mahlergebnis verbessert wird.

Zur Lösung dieser Aufgabe wird erfindungsgemäss die Rückführeinrichtung für eine positive Änderung der Rückführgeschwindigkeit der Mahlkörper in Bezug auf die Umlaufgeschwindigkeit des Mahlgutes mit wenigstens einem gesonderten Förderorgan eines mit einer vom Rotorantrieb abweichenden Geschwindigkeit betreibbaren Förderantriebs versehen.

Auf diese Weise kann unabhängig von allen anderen Antriebsvorgängen und Geschwindigkeiten die Umlaufgeschwindigkeit der Mahlkörper positiv beeinflusst und ihrem optimalen Betriebswert angenähert werden. Sie lässt sich bei einem ganz bestimmten Wert einstellen, wenn die Betriebsverhältnisse der Mühle im übrigen konstant bleiben, wie dies für den Dauerbetrieb meist zutrifft. Bei Betriebsaufnahme kann man durch Proben des Endproduktes leicht die jeweils gebotene Betriebsgeschwindigkeit des Förderorgans und damit die notwendige Umlaufgeschwindigkeit der Mahlkörper einstellen und gegebenenfalls durch weitere Proben oder durch Messungen eventuell eintretende Änderungen dieser Verhältnisse überwachen und wieder ausgleichen.

Angestrebt wird dabei eine solche Grösse der Rückführgeschwindigkeit, dass die Mahlkörper vor der Rückführeinrichtung einen gewissen Stau erfahren, der sich weit in die Mahlzone fortsetzt. Ist die Rückführgeschwindigkeit zu gross, so wird der Anpressdruck der Kugeln zu klein, wobei sich die Mahlwirkung der Mühle unter Abnahme der Leistungsaufnahme des Mühlenmotors verschlechtert. Bei zu langsamer Rückführung ergibt sich dagegen ein übergrosser Rückstau. Dadurch werden die Kugeln zu stark aufeinandergepresst und wälzen sich zu wenig aneinander und an der Wandung des Mahlraumes ab, was wiederum die Mahlleistung reduziert und die Mahltemperatur durch Reibung erhöht. Erfindungsgemäss werden dagegen Rückstau und Anpressdruck durch die gewählte Rückführgeschwindigkeit unmittelbar beeinflusst.

Nach einer ersten Ausführungsform der Erfindung ist der Förderantrieb vom Rotorantrieb völlig unabhängig vorgesehen. Diese Ausführung ist einfach, erschwert jedoch die Steuerung.

Aufwendiger in der Herstellung und genauer in der Steuerung ist dagegen ein Förderantrieb, der mit einem bestimmten festen oder veränderlichen Übersetzungsverhältnis zum Rotorantrieb läuft. Beispielsweise können Rotor und Förderorgan über ein Geschwindigkeits-Änderungsgetriebe an einen gemeinsamen Antrieb angeschaltet sein.

Das Förderorgan wird zweckmässigerweise als Schleuderpumpe ausgebildet, die unmittelbar auf die Mahlkörper einwirken kann und beispielsweise ein zentrisch zur Mühlenachse umlaufendes Pumpenrad aufweist. Die Abmessungen und Anordnungen am Pumpenrad können dann so gewählt werden, dass bei einigermassen normalem Betrieb die Drehgeschwindigkeit des Pumpenrades im Bereich der Drehgeschwindigkeit des Rotors liegt und nur zur Regelung bestimmte Änderungen der Drehzahl nach oben oder unten gewählt werden, dass also die Mahlkörper keinen abrupten Geschwindigkeitsänderungen unterworfen werden.

Die zentrische Anordnung ermöglicht auch eine recht kompakte und funktionsgerechte Bauart, insbesondere dann, wenn das Pumpenrad, jeweils abgedichtet, zwischen Rotor und Stator eingefügt wird. Dabei werden bevorzugt die Antriebe für Rotor und Pumpenrad von entgegengesetzten Seiten angeschlossen.

Die Förderpumpe sollte einzelne Förderkanäle mit einer lichten Weite bilden, die wenig grösser ist als die grösste einfache oder doppelte Querschnittabmessung der zu fördernden Mahlkörper, um ein Verstopfen oder Verklemmen der Mahlkörper in den Kanälen zuverlässig zu verhindern. Zweckmässigerweise sollen dabei gleichzeitig nur jeweils ein oder vier bis fünf Mahlkörper durchtreten können.

Ferner empfiehlt es sich, den Auslass des Schleuderorgans und den Guteinlass etwa in der gleichen Umfangsfläche axial eng benachbart vorzusehen. Mahlgut und Mahlkörper werden dabei gleichermassen radial in den Mahlraum eingeleitet.

Sofern dem Guteinlass ein Mahlorgan vorgeschaltet werden soll, wird dieses Mahlorgan zweckmässigerweise zwischen Pumpenrad und Mühlengehäuse gebildet. Vorteilhafterweise bildet der Guteinlass zwischen Pumpenrad und Mühlengehäuse eine Ringspaltdüse, die ein Zurückfliessen der Mahlkörper beim Stillstand der Mühle verhindert und an die sich ein Satz zusammenwirkender Mahlflächen am Pumpenrad und Mühlengehäuse anschliesst. Wenigstens eine der beiden Mahlflächen kann dabei eine Verzahnung nach Art der Zahnkolloidmühle aufweisen.

Die lichte Weite des Ringspaltes ist höchstens halb so gross wie die Mahlkörperabmessungen. Ringspaltweite und/oder Mahlspaltweite können zudem durch axiale Verstellung insbesondere eines gemeinsamen Mahlringes verändert werden.

Besonders vorteilhaft kommt hier eine Steueranordnung zum insbesondere selbsttätigen Steuern des Förderantriebs in Abhängigkeit von Mühlenbetriebswerten und/oder Eigenschaften des Mahlgutes zum Einsatz. Eine solche Steueranordnung kann beispielsweise an wenigstens einen die Antriebsleistung, das Drehmoment und/oder die Drehzahl des Mühlenantriebs erfassenden Messwertgeber angeschlossen werden. Ebenso lässt sich die Steueranordnung an wenigstens einen die Viskosität oder den Druck des Mahlgutes erfassenden Messwertgeber anschliessen. Dabei kann die Ausgangs-Viskosität ebenso von Bedeutung sein wie die nach dem Mahlvorgang erzielte Viskosität, auch das Verhältnis der beiden Viskositäten. Es versteht sich, dass auch andere Eigenschaften oder Zustandswerte des Mahlgutes und weitere Mühlenbetriebswerte von Bedeutung sein können.

Da die verschiedenen zu berücksichtigenden Messwerte recht unterschiedliche Steuerungen des Förderantriebes bilden können, sollten mehrere Messwertgeber an ein - etwa einen Computer umfassendes - Mittlergerät angeschlossen sein, das aus den verschiedenen Messwerten nach vorgegebenen Funktionen einen resultierenden Steuerwert für den Förderantrieb bildet.

Die Zeichnung gibt die Erfindung beispielsweise wieder. Es zeigen:
Fig. 1 einen Längsschnitt durch eine erfindungsgemässe Spaltkugelmühle,
Fig. 2 ein zugehöriges Schaltbild.

Der Stator 1 der in Fig. 1 gezeigten Spaltkugelmühle ist durch die etwa waagerechte Trennfuge 2 unterteilt in ein unteres Mühlengehäuse 3 und einen Deckel 4, die abdichtend zusammengeflanscht und durch Schrauben 5 verspannt sind. Dabei können zwischen den Spannflanschen ringförmige Zwischenglieder 6 eingefügt sein, die sich als Dichtungsringe und/oder als Zwischenringe ausbilden lassen, um die axiale Lage des Rotors im Stator verändern zu können. Das Mühlengehäuse weist eine unten ringkeilartige verjüngte Gehäusewandung 7 auf, die mit einer Ausnehmung 8 im Deckel 4 den doppelkegelförmigen Mahlraum 9 nach aussen begrenzt.

Die Gehäusewandung 7 ist aussen durch einen Kühlraum 11 umschlossen, der wiederum begrenzt wird durch ein Kühlgehäuse 12 mit Boden 13 und Ringwänden 14, 15. Grundsätzlich kann die ganze Mühle durch dieses einstückig mit dem Mühlengehäuse 3 gefertigte Kühlgehäuse 12 getragen werden. Man kann aber auch das Mühlengehäuse 3 an dem ständerfest anzuordnenden Deckel aufhängen.

Ein weiterer Kühlraum 10 ist im Deckel 4 eingeformt, dessen Lagerhülse 17 in bekannter und daher nicht weiter gezeigter Weise drehbar eine Rotorwelle 19 trägt, deren unteres Ende im Nabentopf 21 des Rotors 22 steckt, mit diesem durch Gewinde 23 verschraubt und durch eine Schraube 24 gesichert ist.

Der Rotor 22 weist eine vom Nabentopf 21 ausgehende Rotorscheibe 26 auf, die an ihrem Aussenrand einen der Form der Gehäusewandung 7 angepassten ringförmigen hohlen Verdrängungskörper 27 mit Doppelkegel-Querschnitt aufweist. Dieser Verdrängungskörper taucht ein in den Mahlraum 9 und bildet in diesem mit der Gehäusewandung 7 einen Mahlspalt 91 mit annähernd gleichbleibender Spaltweite a.

Der Innenraum des Verdrängungskörpers 27 ist unterteilt durch eine von der Rotorscheibe 26 ausgehende etwa zylindrische Trennwand 28. Diese endet mit Abstand b vom Ringboden 29 dieses Innenraumes, der dadurch unterteilt wird in eine innere und äussere Ringkammer 31,32 zur Innenkühlung des Rotors bzw. zur Zirkulation des Kühlmediums. Die Innenkammer 31 steht über einen vornehmlich radial verlaufenden Kanal 33 der Rotorscheibe 26 in Verbindung mit einem äusseren Ringkanal 34 in der Rotorwelle 19. Die äussere Ringkammer 32 ist über einen vergleichbaren Kanal 35 an eine zentrische Bohrung 36 der Rotorwelle 19 angeschlossen. Da die Kanäle 33 und 35 diametral angeordnet sind, strömt Kühlflüssigkeit in der inneren Ringkammer 31 nach unten und in der äusseren Ringkammer 32 nach oben und muss tangential wenigstens um den halben Umfang der Trennwand 28 herumströmen, bis sie wieder nach aussen gelangt. Ein- und Auslass können auch tangential liegen, um eine rotierende Kühlströmung und damit eine grössere Vergleichmässigung zu erreichen.

Zentrisch zur Mühlenachse 37 ist zwischen der Rotorscheibe 26 und einem hochliegenden Innenflansch 38 des Mühlengehäuses 3 ein Pumpenrad 39 gelagert, das mit einem auf dem Innenflansch 38 sitzenden, vorzugsweise axial verstellbaren Mahlring 41 in der gleichen Zylinderfläche 42 abschliesst. Das Pumpenrad 39 ist auf die Motorwelle 43 eines geeigneten Antriebes, insbesondere eines Elektro-Fördermotors 44, aufgekeilt, der über einen Zwischenring 45 am Innenflansch 38 aufgehängt ist. Dabei wird zwischen den Teilen 38, 41, 39 und 45 mittels einer Gleitringdichtung 46 ein ringsum abgeschlossener Ringraum 47 gebildet, in den von der Unterseite eine Zuführleitung 48 mündet und der auslasseitig über einen zwischen dem Mahlring 41 und dem Pumpenrad 39 gebildeten, als Ringspalt ausgebildeten Guteinlass 49 mit dem Mahlraum 9 in Verbindung ist.

Dem Guteinlass 49 vorgeschaltet ist noch ein Vormahlaggregat 51, das durch zwei in den Mahlring 41 und das Pumpenrad 39 eingeformte Verzahnungen als Kolloidmühle ausgebildet ist.

Das aus der Leitung 48 zugeführte Rohmahlgut strömt somit durch den Ringraum 47 und das Vormahlaggregat 51 zum Ringspalt-Guteinlass 49. Die lichte Weite des Ringspaltes ist um soviel kleiner als die Querschnittsabmessungen des Mahlgutes, dass schon dadurch ein Rückströmen beim Stillstand der Mühle verhindert wird. Zudem lässt sich die lichte Weite des Guteinlasses und des Mahlspaltes des Vormahlaggregates durch axiales Verstellen des Mahlringes 41 durch Zwischenringe verändern. Vom Guteinlass gelangt das Mahlgut auf dem Weg einer Kegelspirale im inneren Teil des Mahlspaltes 91 nach unten, wieder spiralenförmig auf der Aussenseite des Verdrängungskörpers 27 nach oben und auf der Oberseite der Rotorscheibe 26 im Mahlspalt radial nach innen. Währenddem werden annähernd gleichförmig im Mahlgut verteilte Mahlkugeln 52 mitgeführt. Diese Mahlkugeln werden durch zwischenzeitige Kontakte mit dem Rotor immer wieder in Drehung versetzt und wälzen sich wechselseitig an den feststehenden und umlaufenden Begrenzungs-flächen des Mahlspaltes 91 ab.

Da der ganze Verdrängungskörper 27 umlaufen wird, ergeben sich auf begrenztem Raum sehr zahlreiche Einzelkontakte zwischen den Mahlkugeln und den Partikeln des Mahlgutes. Dabei ist die Umlaufströmung des Mahlgutes wesentlich durch den Förderdruck in der Zuführleitung 48 bestimmt, und die auf die Kugeln ausgeübte Mitnahmekraft ist massgeblich beeinflusst durch die Viskosität des geförderten Mahlgutes. Es ergibt sich aber auch ein von der Mahlgutförderung weitgehend unabhängiger Antrieb für die Mahlkugeln, die nachdrängend die vorderen Kugeln über den Spaltteil 92 des Mahlspaltes radial nach innen drücken.

Während dabei das relativ leichte Mahlgut entlang der Kegelfläche 53 nach oben steigt, bleiben die grösseren Mahlkugeln schon dicht an der Oberseite der Rotorscheibe 26 in der flachen Kegelsenke 54 bzw. werden im eine Trennvorrichtung bildenden Auslassspalt 55 zurückgehalten, der einen Abscheideraum 58 nach aussen begrenzt. Durch den Auslassspalt kann somit das von Mahlkörpern befreite Gut in die von der Lagerhülse 17 nach aussen geführte Auslassleitung 59 gelangen, die gegenüber der Rotorwelle 19 und deren Antrieb abgeschirmt ist.

Die zurückgehaltenen Mahlkugeln gelangen dagegen in Richtung des Pfeiles 63 aus dem Abscheideraum 58 über Durchbrechungen 64 der Rotorscheibe 26 in einen Ringraum 65 zwischen dieser Rotorscheibe und dem Pumpenrad 39. Aus diesem Ringraum 65 führen wenigstens teilweise radial gerichtete Förderkanäle 66 bis zur gemeinsamen äusseren Zylinderfläche 42 dicht oberhalb des ringspaltförmigen Guteinlasses 49. Der Querschnitt der Kanäle 66 ist dabei angepasst grösser als der Durchmesser der grössten eingesetzten Mahlkugeln, die somit durch die Rotation des Pumpenrades 39 mit geringer Radialgeschwindigkeit nach aussen geschleudert werden. Damit das unter dem höheren Zuführdruck stehende Mahlgut nicht entgegen der Schleuderrichtung auf dem Wege 66 bis 63 zum Auslassspalt 55 gelangen kann, müssen dieser Zuführdruck und die vornehmlich durch die Drehgeschwindigkeit des Pumpenrades 39 bestimmte Schleuderkraft aufeinander abgestimmt werden. Es ist aber auch die Drehzahl n2 des Pumpenrades 39 wenigstens auf die Drehzahl n1 des Rotors 22 abzustimmen. Zudem muss, um eine gleichmässige Verteilung innerhalb des Gutes aufrecht zu erhalten, auch eine Abstimmung auf die Viskosität erfolgen können.

Der Querschnitt der Kanäle 66 sollte entweder so gewählt werden, dass gleichzeitig nur eine oder vier bis fünf Kugeln hindurchtreten können. Im ersten Fall wird dann der Durchmesser der meist zylindrisch ausgeführten Kanäle zwischen 1,2 und 1,4 Durchmesser der Mahlkörper gewählt, während man im zweiten Fall einen Kanaldurchmesser von 2,2 bis 2,4 Mahlkörper-Durchmesser wählt. Auf diese Weise wird mit grösserer Sicherheit erreicht, dass Mahlkörper sich in den Kanälen nicht verklemmen können, sondern ohne grossen Wanddruck zügig durchwandern.

Der Mühlenmotor 67, der gemäss Fig. 2 die Rotorwelle 19 über einen Riemenantrieb 68 antreibt, kann im Prinzip gleichbleibende Drehzahl haben. In der Regel wird man auch hier einen Regelantrieb vorsehen. Der Fördermotor 44 wird jedoch über ein Mittlergerät 69 gesteuert, das einen ersten Vorgabewert über eine Leitung 71 von einer Recheneinheit 72 erhält, die über die Leitung 73 mit einem ersten Messwertgeber 74 verbunden ist, der ständig erste Viskositätswerte von einem ersten Viskositätsmesser 75 liefert, der an die Zuführleitung 48 angeschlossen ist.

Eine weitere Leitung 76 führt zum zweiten Messwertgeber 77 eines zweiten Viskositätsmessers 78 an der Auslassleitung 59, und eine dritte Leitung 79 ist zu einem mittelbar oder unmittelbar am Mühlenmotor 67 vorgesehenen Messwertgeber 80 geführt, der beispielsweise Messwerte über die augenblicklich abgegebene Leistung, die Stromstärke und/oder die Drehzahl des Motors liefert. Es können auch mehrere dieser Grössen durch gesonderte Messgeräte ertastet bzw. Messwertgeber weitergegeben werden.

Das Mittlergerät 69 ist ferner über eine Leitung 81 an eine Recheneinheit 82 angeschlossen, die ihrerseits über drei Leitungen mit Messwertgebern 83 für den Druck p1 in der Zuführleitung 48, 84 für den Druck p2 im Einlassteil der Mahlkammer 9 und 85 für den Druck p3 im Auslassteil der Mahlkammer verbunden ist.

Da ausschliesslich die Drehzahl des Fördermotors 44 gesteuert werden soll, ist es notwendig, aus den verschiedenen Informationen den geeigneten Mittelwert zu bilden. Dies kann auf mancherlei Weise geschehen, insbesondere durch elektronische Rechenanordnungen, die dann eine einzige Informationsgrösse und über das Mittlergerät 69 ein einziges Steuerkommando dem Fördermotor 44 übermitteln.

Nach Fig. 2 bilden schon die Recheneinheiten 72 und 82 nach vorgegebenen Funktionen erste Ausgangswerte, die im gemeinsamen Mittlergerät 69, erneut gemittelt werden. Die in Fig. 2 dargestellte Unterteilung kann auch entfallen, wenn man alle Tastwerte einem gemeinsamen Rechner zuführt, der den Mittelwert bildet und nach Verstärkung dem Fördermotor 44 zuführt.

Ein solcher Zentralrechner 86 ist nach Fig. 3 vorgesehen. Man steuert dort aber anstatt des Fördermotors 44 eine Regelvorrichtung 87 für ein stufenloses Getriebe 88, das angeschaltet ist an eine zum Pumpenrad 39 geführte Hohlwelle 89, durch welche hindurch die Rotorwelle 19 nach unten verläuft. Hier ist die zum Mühlenmotor 67 geführte Leitung 79 eingespart, da im Prinzip eine Drehzahlbindung des Förderantriebes an den Mühlenmotor gegeben ist. Es muss also nicht nachgeregelt werden, wenn sich die Drehzahl des Mühlenmotors ändert, sofern eine Nachregelung nicht durch andere Tastwerte erforderlich ist. Auch hier müssen nicht alle angegebenen Taster angeschlossen sein, mitunter kommt man mit einem einzigen eine Nachsteuerung bewirkenden Taster aus.

Im übrigen kann das stufenlose Getriebe 88 auch ausserhalb des Mühlengehäuses an den Motor 67 angeschlossen werden, dass also eine Durchführung der Rotorwelle 19 durch dieses Gehäuse entfällt.

Wenn irgend möglich, sollten die Drehzahlen des Rotors 22 und des Pumpenrades 39 im Normalbetrieb etwa gleich sein, um unnötige Relativbewegungen an der gemeinsamen Grenzfläche zu vermeiden. Die Viskositätsmessung muss auch nicht kontinuierlich sein, sondern kann periodisch erfolgen, wobei dann eben stufenweise nachgesteuert wird. Meist ist auch eine einzige Viskositätsmessung hinreichend, wenn man die Steuerfunktion nach Erfahrungswerten festlegt. Es versteht sich, dass man auch weitere Tastwerte heranziehen kann, etwa einen Kugelstau im Abscheideraum 58. In aller Regel ist es auch nicht nachteilig, wenn ein Teil des Mahlgutes mit den Kugeln wieder dem Guteinlass zugeführt wird, also einen zweiten Verarbeitungsvorgang durchläuft. Man kann sogar mittels des Mahlkörperförderers die mittlere Durchlaufzeit erheblich steigern, d.h. das Gut im Mittel 1,5 bis 3,5 mal durchlaufen lassen und dadurch entsprechend besser homogenisieren.

## Patentansprüche

1. Mühle für fliessfähiges Mahlgut, mit einem das Mahlgut und in diesem frei beweglich vorgesehene Mahlkörper (52) aufnehmenden, zentrisch zwischen Stator und Rotor gebildeten Mahlraum (9), einem Guteinlass (49) und einem Gutauslass (55), einer dem Gutauslass (55) vorgeschalteten Trenneinrichtung zum Aussondern der Mahlkörper und mit einer Rückführeinrichtung zum Rückführen der ausgesonderten Mahlkörper (52) in den Bereich des Guteinlaufs, dadurch gekennzeichnet, dass die Rückführeinrichtung für eine positive Änderung der Rückführgeschwindigkeit der Mahlkörper (52) in Bezug auf die Umlaufgeschwindigkeit des Mahlgutes mit wenigstens einem gesonderten Förderorgan (39) eines mit einer von Rotorantrieb (67, 68) abweichenden Geschwindigkeit betreibbaren Förderantriebes (44, 88) versehen ist.

2. Mühle nach Anspruch 1, dadurch gekennzeichnet, dass der Förderantrieb (44) vom Rotorantrieb (67) unabhängig vorgesehen ist.

3. Mühle nach Anspruch 1, dadurch gekennzeichnet, dass Rotor (22) und/oder Förderorgan

(39) über ein Geschwindigkeits-Änderungsgetriebe (88) an einen gemeinsamen Antrieb angeschaltet sind.

4. Mühle nach Anspruch 1, 2 oder 3, dadurch gekennzeichnet, dass der Förderantrieb (44) stufenlos regelbar ausgebildet ist.

5. Mühle nach einem der Ansprüche 1 bis 4, gekennzeichnet durch die Ausbildung des Förderorgans (39) als Schleuderpumpe.

6. Mühle nach einem der Ansprüche 1 bis 5, dadurch gekennzeichnet, dass das Förderorgan

(39) ein zentrisch zur Mühlenachse umlaufendes Pumpenrad aufweist.

7. Mühle nach Anspruch 6, dadurch gekennzeichnet, dass das Pumpenrad (39), jeweils abgedichtet, zwischen Rotor (22) und Stator (1) eingefügt ist.

8. Mühle nach Anspruch 7, dadurch gekennzeichnet, dass die Antriebe (67, 44, 88) für Rotor

(22) und Pumpenrad (39) von entgegengesetzten Seiten angeschlossen sind.

9. Mühle nach Anspruch 5, 6 oder 7, dadurch gekennzeichnet, dass die Schleuderpumpe (39) einzelne Förderkanäle (66) mit einer lichten Weite bildet, die wenig grösser ist als die grösste einfache oder zweifache Querschnittsabmessung der zu fördernden Mahlkörper (52).

10. Mühle nach einem der Ansprüche 6 bis 9, dadurch gekennzeichnet, dass der Auslass des Pumpenrades (39) und des Guteinlasses (49) etwa in der gleichen Umfangsfläche (42) axial eng benachbart vorgesehen sind.

11. Mühle nach einem der Ansprüche 1 bis 10, mit einem dem Guteinlass vorgeschalteten Mahlorgan, dadurch gekennzeichnet, dass das Mahlorgan (51) zwischen Pumpenrad (39) und Mühlengehäuse (3) gebildet ist.

12. Mühle nach Anspruch 10 oder 11, dadurch gekennzeichnet, dass der Guteinlass (49) zwischen Pumpenrad (39) und Mühlengehäuse (3) eine Ringspaltdüse bildet, an die sich einwärts zusammenwirkende Mahlflächen (51) an Pumpenrad (39) und Mühlengehäuse (3) anschliessen.

13. Mühle nach Anspruch 12, dadurch gekennzeichnet, dass wenigstens eine der beiden Mahlflächen eine Verzahnung (51) nach Art einer Zahnkolloidmühle aufweist.

14. Mühle nach Anspruch 12, dadurch gekennzeichnet, dass die lichte Weite des Ringspaltes

(49) und/oder des Mahlspaltes (51) durch axiale Verstellung, insbesondere eines gemeinsamen Mahlringes (41), veränderbar ist.

15. Mühle nach einem der Ansprüche 1 bis 14, gekennzeichnet durch eine Steueranordnung zum insbesondere selbsttätigen Steuern des Förderantriebes (44) in Abhängigkeit von Mühlenbetriebswerten und/oder Eigenschaften des Mahlgutes (Fig. 2).

16. Mühle nach Anspruch 15, dadurch gekennzeichnet, dass die Steueranordnung an wenigstens einen die Antriebsleistung, das Drehmoment, die Drehzahl, das Druckverhältnis und/oder die Zuführleistung erfassenden Messwertgeber (80,83-85) angeschlossen ist.

17. Mühle nach Anspruch 15, dadurch gekennzeichnet, dass die Steueranordnung an wenigstens einen die Viskosität des Mahlgutes erfassenden Messwertgebers (75, 78) angeschlossen ist.

18. Mühle nach einem der Ansprüche 14 bis 16, dadurch gekennzeichnet, dass mehrere Messwertgeber (75, 78, 80) an ein Mittlergerät (69,

82) angeschlossen sind, das aus den verschiedenen Messwerten nach vorgegebenen Funktionen einen resultierenden Steuerwert (71) für den Förderantrieb (44) bildet.

## Revendications

1. Broyeur pour matière tluide à broyer, comportant un volume de broyage (9) formé centralement entre un stator (1) et un rotor (22) et recevant la matière à broyer et des corps de broyage (52) se déplaçant librement dans celle-ci, une entrée de matière (49) et une sortie de matière (55), un dispositif de séparation monté en amont de la sortie de matière (55) pour séparer les corps de broyage et un dispositif de recyclage pour recycler dans la zone de l'entrée de matière les corps de broyage (52) séparés, caractérisé en ce que le dispositif de recyclage est pourvu d'au moins un organe d'alimentation (39) ayant un dispositif d'entraînement (44, 88) de l'organe d'alimentation fonctionnant à une vitesse différente de celle du dispositif d'entraînement (67, 68) du rotor, afin de modifier positivement la vitesse de recyclage des corps de broyage (52) en fonction de la vitesse de circulation de la matière à broyer.

2. Broyeur selon la revendication 1, caractérisé en ce que le dispositif d'entraînement (44) de l'organe d'alimentation est prévu indépendant du dispositif d'entraînement (67) du rotor.

3. Broyeur selon la revendication 1, caractérisé en ce que le rotor (22) et/ou l'organe d'alimentation (39) sont raccordés à un dispositif d'entraînement commun par une boîte de changement de vitesse (88).

4. Broyeur selon l'une des revendications 1 à 3, caractérisé en ce que le dispositif d'entraînement (44) de l'organe d'alimentation est réglable en continu.

5. Broyeur selon l'une des revendications 1 à 4, caractérisé en ce que l'organe d'alimentation (39) se présente sous la forme d'une pompe centrifuge.

6. Broyeur selon l'une des revendications 1 à 5, caractérisé en ce que l'organe d'alimentation (39) présente une roue de pompe tournant de manière centrée autour de l'axe du broyeur.

7. Broyeur selon la revendication 6, caractérisé en ce que la roue de pompe (39) est insérée, toujours de manière étanche, entre le rotor (22) et le stator (1).

8. Broyeur selon la revendication 7, caractérisé en ce que les dispositifs d'entraînement (67, 44, 88) du rotor (22) et de la roue de pompe (39) sont raccordés à partir de côtés opposés.

9. Broyeur selon les revendications 5, 6 ou 7, caractérisé en ce que la pompe centrifuge (39) forme des canaux de transport séparés (66) ayant une ouverture légèrement supérieure à la plus grande section transversale, simple ou double, des corps de broyage (52) à transporter.

10. Broyeur selon l'une des revendications 6 à 9, caractérisé en ce que la sortie de la roue de pompe (39) et l'entrée de matière (49) sont prévues axialement très proches l'une de l'autre, sensiblement sur la même surface périphérique (42).

11. Broyeur selon l'une des revendications 1 à 10, comportant un organe de broyage monté en amont de l'entrée de matière, caractérisé en ce que l'organe de broyage (51 ) est formé entre la roue de pompe (39) et le boîtier de broyeur (3).

12. Broyeur selon la revendication 10 ou 11, caractérisé en ce que l'entrée de matière (49) forme entre la roue de pompe (39) et le boîtier de broyeur (3) une fente annulaire à laquelle se raccordent vers l'intérieur des surfaces de broyage coopérantes (51 ) prévues sur la roue de pompe (39) et le boîtier de broyeur (3).

13. Broyeur selon la revendication 12, caractérisé en ce qu'au moins l'une des deux surfaces de broyage présente une denture (51 ) à la manière d'un broyeur de colloïdes à dents.

14. Broyeur selon la revendication 12, caractérisé en ce que l'ouverture de là fente annulaire (49) et/ou de la fente de broyage (51) peut être modifiée par déplacement axial, notamment d'un anneau de broyage commun (41).

15. Broyeur selon l'une des revendications 1 à 14, caractérisé par une disposition de commande destinée notamment à la commande automatique du dispositif d'entraînement (44) de l'organe d'alimentation en fonction des valeurs de fonctionnement du broyeur et/ou des propriétés de la matière à broyer (figure 2).

16. Broyeur selon la revendication 15, caractérisé en ce que la disposition de commande est raccordée à au moins un indicateur de mesure (80, 83-85) détectant la puissance d'entraînement, le couple de rotation, la vitesse de rotation, le rapport de pression et/ou le débit d'alimentation.

17. Broyeur selon la revendication 15, caractérisé en ce que la disposition de commande est raccordée à au moins un indicateur de mesure (75, 78) détectant la viscosité de la matière à broyer.

18. Broyeur selon l'une des revendications 14 à 16, caractérisé en ce que plusieurs indicateurs de mesures (75, 78, 80) sont raccordés à un appareil de calcul de moyenne (69, 82) qui forme une valeur de commande (71) pour le dispositif d'entraînement (44) de l'organe d'alimentation à partir des différentes valeurs mesurées selon des fonctions données.

## Claims

1. Mill for flowable material, comprising a grinding chamber (9) formed centrally between stator and rotor and accommodating the material to be ground and grinding bodies (52) freely movably provided therein, and further comprising a material inlet (49) and a material outlet (55), and a separating means upstream of the material outlet (55) and for separating out the grinding bodies and with a feedback means for returning the separated grinding bodies (52) back into the region of the material inlet, characterised in that the feedback means are, for a positive variation of the feedback speed of the grinding bodies (52) in relation to the peripheral speed of the material being ground, provided with at least one separate conveying means (39) of a conveyor drive (44, 88) adapted to be driven at a speed other than that of the rotor drive (67, 68).

2. Mill according to Claim 1, characterised in that the conveyor drive (44) is independent of the rotor drive (67).

3. Mill according to Claim 1, characterised in that rotor (22) and/or conveyor means (39) are connected to a common drive through a speed varying transmisison (88).

4. Mill according to Claim 1, 2 or 3, characterised in that the conveyor drive (24) is constructed to be infinitely regulable.

5. Mill according to one of Claims 1 to 4, characterised by the construction of the conveyor means (39) as a centrifugal pump.

6. Mill according to one of Claims 1 to 5, characterised in that the conveyor means (39) comprises a pump impeller rotating centrally in relation to the mill axis.

7. Mill according to Claim 6, characterised in that the pump impeller (39), in each case sealed, is incorporated between the rotor (22) and the stator (1 ).

8. Mill according to Claim 7, characterised in that the drives (57, 24, 88) or rotor (22) and pump impeller (39) are connected from opposite sides.

9. Mill according to Claim 5, 6 or 7, characterised in that the centrifugal pump (39) forms individual conveyor passages (66) having an inside diameter which is a little larger than the largest single or double cross-sectional dimension of the grinding bodies (52) which are to be conveyed.

10. Mill according to one of Claims 6 to 9, characterised in that the outlet of the pump impeller (39) and of the material inlet (49) are provided in an axially closely adjacent relationship, substantially in the same peripheral surface (42).

11. Mill according to one of Claims 1 to 10, with a grinding means upstream of the material inlet, characterised in that the grinding means (51) is formed between pump impeller (39) and mill housing (3).

12. Mill according to Claim 10 or 11, characterised in that the material inlet (49) forms between pump impeller (39) and mill housing (3) an annular gap jet adjacent to which there are inwardly co-operating grinding faces (51) on pump impeller (39) and mill housing (3).

13. Mill according to Claim 12, characterised in that at least one of the two grinding faces comprises a tooth system (51) after the manner of a toothed colloidal mill.

14. Mill according to Claim 12, characterised in that the inside diameter of the annular gap (49) and/or the grinding gap (51) can be varied by axial adjustment, particularly of a common grinding ring (41).

15. Mill according to one of Claims 1 to 14, characterised by a control arrangement for in particular automatic control of the delivery drive (44) as a function of mill operating values and/or properties of the material to be ground (Fig. 2).

16. Mill according to Claim 15, characterised in that the control arrangement is connected to at least one measured value transmitter (80, 83-85) which ascertains the drive output, the torque, the rotary speed, the pressure ration and/or the feed output.

17. Mill according to Claim 15, characterised in that the control arrangement is connected to at least one measured value transmitter (75, 78) which detects the viscosity of the material to be ground.

18. Mill according to one of Claims 14 to 16, characterised in that a plurality of measured value transmitters (75, 78, 80) are connected to an averaging unit (69, 82) which, according to predetermined functions, forms from the various measured values a resultant control value (71) for the delivery drive (44).
